# EUROPÄISCHE PATENTSCHRIFT

(11) **EP 3 612 351 B1**
(45) Veröffentlichungstag und Bekanntmachung des Hinweises auf die Patenterteilung: **09.12.2020**
(21) Anmeldenummer: 18718783.6
(22) Anmeldetag: 16.04.2018
(51) Int. Cl.: B24B 27/033, B24B 49/12, B24B 49/16

(54) **VERFAHREN ZUM PARTIELLEN SCHLEIFEN EINER OBERFLÄCHE SOWIE SCHLEIFEINRICHTUNG ZUR DURCHFÜHRUNG DES VERFAHRENS**
METHOD FOR PARTIALLY GRINDING A SURFACE AND GRINDING DEVICE FOR CARRYING OUT THE METHOD
PROCÉDÉ SERVANT À PONCER DE MANIÈRE PARTIELLE UNE SURFACE ET DISPOSITIF DE PONÇAGE SERVANT À METTRE EN OEUVRE LE PROCÉDÉ

(30) Priorität: 18.04.2017 DE 102017108191
(43) Veröffentlichungstag der Anmeldung: 26.02.2020
(73) Patentinhaber: Rud. Starcke GmbH & Co. KG, 49324 Melle (DE)
(72) Erfinder: UNNERSTALL, Werner, 49326 Melle (DE); WALL, Christian, 32120 Hiddenhausen (DE); BURSTEIN, Christian, 33824 Werther (DE); KAMPMEYER, Stephan, 49326 Melle (DE); SINRAM, Diethard, 32139 Spenge (DE); ALFER, Peter, 49328 Melle (DE)
(74) Vertreter: Kleine, Hubertus
(86) Internationale Anmeldenummer: PCT/EP2018/059660
(87) Internationale Veröffentlichungsnummer: WO 2018/192871

(56) Entgegenhaltungen:
- DE-A1-102014 108 956
- DE-U1-202013 101 858
- US-A- 2 258 733

## Beschreibung

Die vorliegende Erfindung betrifft ein Verfahren nach dem Oberbegriff des Anspruchs 1 sowie eine Schleifeinrichtung zur Durchführung des Verfahrens.

Nach einer Überprüfung einer insbesondere endlackierten Oberfläche mittels einer Sensorik, wird diese so erkannte Fehlerstelle bislang manuell bearbeitet, wozu eine handgeführte Schleifmaschine mit einem Schleifteller, an dem ein Schleifblatt gehalten ist, zum Einsatz kommt.

Die Halterung des Schleifblattes am Schleifteller wird üblicherweise durch eine Klettverbindung erreicht, wobei die Paarung Schleifteller/Schleifblatt auf ihren einander zugewandten Seiten entsprechend ausgebildet ist.

Eine andere Art der Befestigung des Schleifblattes am Schleifteller wird durch eine selbstklebende Klebeverbindung erreicht.

Eine weitere Art der Halterung des Schleifblattes am Schleifteller erfolgt durch Ansaugen, wozu die Schleifmaschine an einer Saugvorrichtung angeschlossen ist.

Um die Fehlerstelle zu beseitigen, d.h., den benachbarten fehlerfreien Bereichen anzugleichen, findet ein Schleifblatt mit einer sehr feinen Körnung Verwendung, wobei der Schleifvorgang an sich punktförmig erfolgt, jedoch mit orbitalen, rotierenden und/oder vibrierenden Bewegungen.

Aus der manuellen Bearbeitung der Fehlerstelle ergeben sich eine ganze Reihe notwendiger Arbeitsgänge, die insbesondere einer Kostenoptimierung entgegenstehen.

So ist ein Wechseln des Schleifblattes relativ zeitaufwändig und damit kostenintensiv, vor allem, da das Schleifblatt passgenau, zentrisch und mit der richtigen Seite am Schleifteller befestigt werden muss.

Ein Aufsetzen der handgeführten Schleifmaschine mit dem dazugehörenden Schleifteller und dem daran fixierten Schleifblatt nicht parallel zur Oberfläche ist sehr fehlerbehaftet und erfordert einen zusätzlichen Arbeitsaufwand.

Beim Abziehen des seitlich über den Schleifteller hinausragenden Schleifblattes kann sich in der Körnung befindlicher Schleifstaub lösen und den Bearbeitungsprozess insgesamt stören, vor allem, da sich der Schleifstaub in einem größeren Bereich auf der Oberfläche verteilt.

Die US 5,394,654 offenbart ein Verfahren zum Entfernen einer Fehlerstelle einer behandelten Oberfläche, bei dem die Fehlerstelle visuell, also dem Augenschein nach erkannt und manuell markiert wird. Diese Markierung wird im Folgenden mittels Kameras erfasst, als Grundlage für eine sich anschließende Bearbeitung. Allerdings ist dieses Verfahren aufgrund der ausschließlich visuellen Erkennung der Fehlerstelle nicht geeignet einen gleichbleibenden reproduzierbaren Arbeitsablauf sicherzustellen.

Einen vom gattungsgemäßen Verfahren abweichenden Stand der Technik gibt die DE 20 2013 101 858 U1 wieder. Darin ist beschrieben, dass eine Anlage dazu dient, die Oberfläche vor einer Oberflächenveredelung, etwa durch Lackieren, zu beschleifen. Für die Bearbeitung einer endlackierten Oberfläche, wie sie das gattungsgemäße Verfahren vorsieht, gibt diese Literatur keine Hinweise.

Weiter ist in der US 2,258,733 A eine Schleifeinrichtung offenbart, die als Schleifblatt ein Schleifband aufweist, wobei diese Schleifeinrichtung allerdings nicht geeignet ist, gattungsgemäße Schleifarbeiten durchzuführen.

Der Erfindung liegt die Aufgabe zugrunde, ein Verfahren der gattungsgemäßen Art so weiterzuentwickeln, dass es kostengünstiger durchführbar ist.

Diese Aufgabe wird durch ein Verfahren mit den Merkmalen des Anspruchs 1 sowie durch eine Schleifeinrichtung zur Durchführung des Verfahrens gelöst.

Durch die Erfindung ist das Beschleifen der Oberfläche im Bereich einer Fehlerstelle automatisiert, woraus sich eine ganze Reihe von Vorteilen gegenüber dem Verfahren nach dem Stand der Technik ergeben.

Die Dauer der Nachbearbeitung verkürzt sich, da das Schleifband im Verbindungsbereich mit dem Schleifteller für den optimalen Einsatz exakt ausgerichtet wird. Die bei einer manuellen Bearbeitung typischerweise nicht zwingend eingehaltene exakte Führung, die eine längere Bearbeitungszeit erfordert, um das entsprechende Ergebnis zu erzielen, ist nun hinsichtlich der Bearbeitungsdauer nicht mehr zu berücksichtigen, d.h., die Bearbeitung zur Erzielung eines optimalen Schleifergebnisses ist nun zuverlässiger, reproduzierbar und in deutlich kürzerer Zeit möglich.

Einen weiteren Vorteil der Erfindung besteht in der Möglichkeit den Schleifteller schräg zu stellen, was sich als besonders effektiv erwiesen hat. Dadurch wird sowohl die Anzahl der Schleifstellen wie auch das Schleifergebnis mit einer Reduzierung der Rautiefe beeinflusst.

Naturgemäß ergeben sich daraus erhebliche Kostenvorteile, die insofern bemerkenswert sind als die Bearbeitung der Oberfläche im Sinne der Erfindung an Serienprodukten erfolgt, also in einem quasi ununterbrochenen Arbeitsablauf.

Nach einem weiteren Gedanken der Erfindung wird das Schleifband aus einem Spender dem Schleifteller zugeführt und daran fixiert. Diese Fixierung kann durch eine Velours-Klettverbindung erfolgen, einer Klebverbindung oder einer Vakuumverbindung, wobei dann der Schleifteller, entsprechend modifiziert mit Saugöffnungen, an eine Saugeinrichtung angeschlossen ist.

Zum Lösen der Verbindung, insbesondere der Klett- und Klebverbindung, ist im Bereich des Schleiftellers ein Ausstoßer vorgesehen, nach dessen Einsatz das Schleifband um die entsprechende Strecke weiterbewegt wird bis in einen nachfolgenden unbenutzten Bereich des Schleifbandes. Bevorzugt erfolgt der Transport des Schleifbandes taktweise, wobei, je nach Erfahrungswert, das Schleifband in unverrückter Stellung gegenüber dem Schleifteller für mehrere Bearbeitungsgänge genutzt werden kann.

Durch das taktweise Vorschieben des Schleifbandes in den Wirkbereich des Schleiftellers, je nach Bedarf, ergibt sich gleichfalls eine erhebliche Verkürzung der Bearbeitungszeit, gegenüber dem manuellen Wechseln des Schleifblattes.

Beim erfindungsgemäßen Einsatz eines Roboters ergibt sich gegenüber dem Stand der Technik eine weitere Rüstzeitreduzierung durch den Wegfall erforderlicher Wege zum Entfernen und Wechseln des Schleifblattes.

Nach einem weiteren Gedanken der Erfindung ist der Schleifband-Spender im Sinne einer Kassette konzipiert, mit je einer Ab- und Aufwickelwelle. Dabei ist diese Kassette Bestandteil einer Schleifeinrichtung mit einem Roboterarm und ist bei Bedarf, also nach Verbrauch des Schleifbandes, komplett auszuwechseln und gegebenenfalls neu mit Schleifband zu bestücken.

Anstelle des Einsatzes der Kassette in den Schleifautomaten kann die Kassette auch Bestandteil einer handgeführten Schleifeinrichtung sein. Durch einen entsprechenden Aufbau der Kassette kann der beim Schleifen anfallende Schleifstaub in der Kassette separiert werden.

Weiter kann bei der erfindungsgemäßen Schleifeinrichtung das Schleifband in der Kassette partiell straff gehalten werden, wozu vorzugsweise eine Bremsvorrichtung in der Kassette oder unmittelbar benachbart außerhalb vorgesehen sein kann, die jedoch funktional mit dem Schleifband in Verbindung steht.

Zur Straffung des Schleifbandes können pneumatisch oder hydraulisch betätigte Zylinder vorgesehen sein, von denen einer vor dem Einlaufen des Schleifbandes hin zum Schleifteller das Schleifband auf eine Umlenkrolle drückt und damit fixiert und ein anderer Zylinder auslaufseitig am Schleifband angreift, wobei dieser Zylinder mit einer Kraftsensorik, beispielsweise einer Drucksensorik in Wirkverbindung steht.

Die Schleifbewegung zur Oberfläche, wie sie aus dem Stand der Technik bekannt ist, erfolgt bei dem Schleifautomaten durch eine entsprechende Modifikation des Antriebs, wobei eine orbitale oder vibrierende Bewegung erzeugt wird. Bei einem rotierenden Schleifen wird die Kassette insgesamt mitbewegt.

Um sensiblere Oberflächen besser bearbeiten zu können, sind die Längskanten des Schleifbandes in ihrer Form unterschiedlich ausgebildet, beispielsweise gerade, wellenförmig, zackenförmig oder als Kombination daraus.

Mittels einer Sensorik ist die Länge der benutzen Schleifbahn erfassbar. Diese kann über die Anfangslänge sowie das Ende des Schleifbandes rechnergesteuert ermittelt werden.

Ergänzend oder alternativ ist dem Schleifteller in Fortschrittsrichtung des Schleifbandes vorgeschaltet ein Sensor, beispielsweise in Form eines Lasers, der einen am Ende der Schleifbahn vorgesehenen Durchbruch erkennt, wobei dieser Durchbruch derart platziert ist, dass die Schleifbandlänge maximal genutzt werden kann.

Probleme ergeben sich bislang dann, wenn das Schleifband, insbesondere bei einem solchen, dessen Träger aus Papier besteht, reißt, was zu Schäden sowohl an der zu schleifenden Oberfläche wie auch an der Schleifeinrichtung selbst führt.

Zur Erkennung eines solchen Reißens ist nach einem weiteren Gedanken der Erfindung eine entsprechende Sensorik vorgesehen, die vorzugsweise in Durchlaufrichtung des Schleifbandes gesehen vor dem Schleifteller angeordnet ist. Diese Sensorik ist beispielsweise so ausgebildet, dass sie einen Bewegungssensor sowie einen sich mit dem Schleifband synchron bewegenden, mit Markierungen versehenen Mitläufer aufweist, wobei diese Sensorik dem nicht angetriebenen Abtrieb des Schleifbandes zugeordnet ist und zwar bevorzugt in der Kassette.

Bei einem Reißen des Schleifbandes wird dessen Abzug von einer Abwickelwelle unterbrochen, so dass diese stillsteht, ebenso wie der verdrehsicher zur Abwickelwelle angeordnete Mitläufer, der beispielsweise als Zahnrad ausgebildet sein kann, wobei die Zähne die Markierungen bilden. Denkbar ist auch eine andere Konfiguration des Mitläufers, sofern er Elemente als Markierungen aufweist, die die Bewegung des Mitläufers oder dessen Stillstand über den Bewegungssensor erkennen lassen.

Weitere vorteilhafte Ausbildungen der Erfindung sind in den Unteransprüchen gekennzeichnet.

Das erfindungsgemäße Verfahren sowie ein Ausführungsbeispiel einer erfindungsgemäßen Schleifeinrichtung werden nachfolgend anhand der beigefügten Zeichnungen beschrieben.

Es zeigen:
- Fig. 1 und 2: jeweils in einer schematischen Seitenansicht einen Teilausschnitt einer erfindungsgemäßen Schleifeinrichtung
- Fig. 3: eine Einzelheit der Schleifeinrichtung in verschiedenen Ausführungsvarianten
- Fig. 4 - 7: jeweils weitere Ausführungsvarianten der Schleifeinrichtung in schematischen Seitenansichten
- Fig. 8: eine erfindungsgemäße Schleifeinrichtung in einer Vorderansicht
- Fig. 9: einen Teil der Schleifvorrichtung in einer perspektivischen Ansicht.

In den Figuren 1 und 2 ist ein Teil einer Schleifeinrichtung 1 zum Entfernen einer Fehlerstelle, in einer beispielsweise endbehandelten, insbesondere endlackierten Oberfläche durch Beschleifen dargestellt, wobei nach einem optischen Erkennen der Fehlerstelle mittels einer optischen, nicht abgebildeten Sensorik ein flexibles Schleifband 5 quer zur Oberfläche bewegt und gegen die zu bearbeitende Fehlerstelle gedrückt wird.

Mit der Sensorik steht ein einen Schleifteller 3 tragender Roboterarm 2 in Wirkverbindung, der entsprechend der Maßgabe durch die Sensorik zur Fehlerstelle verfahren wird.

Dabei ist das Schleifband 5 am Schleifteller 3 gehalten, der zum Beschleifen der Fehlerstelle zur Oberfläche bewegbar ist, beispielsweise orbital, vibrierend oder rotierend.

Das Schleifband 5 ist in einem Spender in Form einer Kassette 4 gehalten und zu einer Rolle 6 auf eine Abwickelwelle 7 aufgewickelt und wird, vorzugsweise taktweise, entsprechend dem Schleifvorgang, auf eine Aufwickelwelle 8 aufgewickelt.

Die Halterung des Schleifbandes 5 am Schleifteller 3 erfolgt stoff- oder kraftschlüssig, beispielsweise durch eine lösbare Klebverbindung oder durch eine Klett- oder Saugverbindung. Für letzteres ist eine nicht dargestellte Saugeinrichtung vorgesehen, die mit dem Schleifteller 3 in Verbindung steht.

Das Schleifband 5, das in der Figur 3 in verschiedenen Ausführungsvarianten jeweils als Abschnitt erkennbar ist, kann verschieden konturierte Kanten aufweisen. So ist in der Figur 5a) eine Kante des Schleifbandes 5 wellenförmig und die andere Kante gerade ausgebildet. In der Figur 5b) sind beide gegenüberliegenden Längskanten gerade ausgebildet, während die Figur 5c) eine Variante zeigt, bei der beide Längskanten zackenförmig sind.

Zum Lösen des Schleifbandes 5 von dem Schleifteller 3 sind im Bereich des Schleiftellers 3 Ausstoßer 9 vorgesehen, entsprechend den Abbildungen in den Figuren 5 bis 7.

Dabei sind bei dem in der Figur 5 gezeigten Beispiel beidseitig des Schleiftellers 3 Ausstoßer 9 vorgesehen, wobei die Durchlaufrichtung des Schleifbandes 5 durch einen Pfeil gekennzeichnet ist.

In den Figuren 6 und 7 wird der Schleifteller 3 von dem Ausstoßer 9 überdeckt. In Funktion wird der Schleifteller 3 derart relativ zum Ausstoßer 9 angehoben, dass der Ausstoßer 9 im Sinne eines Widerlagers die Verbindung des Schleiftellers 3 zum Schleifband 5 löst.

In der Figur 4 ist die das Schleifband 5 aufnehmende Kassette 4 als Einzelheit dargestellt, wobei die Ab- und Aufwickelwellen 7, 8 derart durch eine Zwischenwand 10 getrennt sind, dass beim Beschleifen anfallender Schleifstaub nicht in den Bereich gelangt, in dem das ungenutzte Schleifband 5 in Form der Rolle 6, in der Abbildung linksseitig, angeordnet ist.

Die Fig. 8 zeigt eine mit dem Schleifband 5 bestückte Schleifeinrichtung, wobei der Durchlauf des Schleifbandes 5 durch Pfeilangaben gekennzeichnet ist.

Die Aufwickelwelle 8 ist angetrieben und zieht das Schleifband 5 von der Abwickelwelle 7 ab, wobei das Schleifband 5 über eine Vielzahl von Umlenkrollen13 geführt wird.

Um das Ende des Schleifbandes nach erfolgter Benutzung erkennen zu können, ist der Abwickelwelle 7 nachgeordnet eine Laserquelle 14 vorgesehen, die eine nicht dargestellte, am Ende des Schleifbandes 5 bei dessen Herstellung eingebrachte Durchbrechung mit Hilfe eines Laserstrahls 15 erkennt, so dass die Nutzlänge des Schleifbandes 5 optimal eingesetzt werden kann.

Da die Kassette 4 im Ausführungsbeispiel fest mit dem Roboterarm 2 verbunden ist, der Schleifteller 3 hingegen mit zugehörigen Aggregaten über einen beweglichen Kontaktflansch am Roboterarm 2 gehalten ist, muss das Schleifband 5 im Bereich des Schleiftellers 3 unter konstanter Spannung gehalten werden.

Dazu sind im Beispiel zwei Spannelemente vorgesehen und zwar in Form von pneumatisch oder hydraulisch betätigten Zylindern 11, 12, wobei ein Zylinder 11 vor dem Einlauf des Schleifbandes 5 zum Schleifteller 3 hin das Schleifband 5 gegen eine Umlenkrolle 13 presst.

Auslaufseitig, d. h. dem Schleifteller 3 nachgeordnet, wird das Schleifband 5 durch den Zylinder 12 gespannt, der an das Schleifband 5 zwischen zwei Umlenkrollen 13 angreift, über die das Schleifband 5 geführt ist.

In der Fig. 9 ist als Einzelheit eine Sensorik dargestellt, mit der ein Reißen des Schleifbandes 5 erkannt wird.

Diese Sensorik besteht aus einem Bewegungssensor 16 und einem damit korrespondierenden Mitläufer 17, der als Zahnrad ausgebildet ist und der verdrehfest an der Abwickelwelle 7 gehalten ist, so dass er eine synchrone Bewegung mit der frei drehenden Abwickelwelle 7 vollführt.

Da die Abwickelwelle 7 quasi mit dem Schleifband bei Betätigung der Aufwickelwelle 8, die an einen Motor angeschlossen ist, mitgeschleppt wird, wird auch der Mitläufer 17 entsprechend verdreht. Bei einem Reißen des Schleifbandes 5 steht die Abwickelwelle 7 still, ebenso wie der Mitläufer 17, was von dem Bewegungssensor 16 erkannt wird, so dass der Antrieb der Aufwickelwelle 8 unterbrochen wird.

### Bezugszeichenliste

- 1: Schleifeinrichtung
- 2: Roboterarm
- 3: Schleifteller
- 4: Kassette
- 5: Schleifband
- 6: Rolle
- 7: Abwickelwelle
- 8: Aufwickelwelle
- 9: Ausstoßer
- 10: Zwischenwand
- 11: Zylinder
- 12: Zylinder
- 13: Umlenkrolle
- 14: Laserquelle
- 15: Laserstrahl
- 16: Bewegungssensor
- 17: Mitläufer

## Patentansprüche

1. Verfahren zum Entfernen einer Fehlerstelle einer behandelten, insbesondere endlackierten Oberfläche durch Beschleifen, wobei nach einem Erkennen der Fehlerstelle ein flexibles Schleifblatt zur Oberfläche bewegt und gegen die zu bearbeitende Fehlerstelle gedrückt wird, **dadurch gekennzeichnet, dass** die Fehlerstelle mittels einer Sensorik erkannt wird, die mit einem einen Schleifteller (3) tragenden Roboterarm (2) in Wirkverbindung steht, wobei dem Schleifteller (3) das als Schleifband (5) ausgebildete Schleifblatt zugeführt und dies gegen die Fehlerstelle gedrückt wird.

2. Verfahren nach Anspruch 1, **dadurch gekennzeichnet, dass** das Schleifband (5) stoff- oder kraftschlüssig mit dem Schleifteller (3) lösbar verbunden wird.

3. Verfahren nach Anspruch 1 oder 2, **dadurch gekennzeichnet, dass** das Schleifband (5) durch eine Klett- oder Klebeverbindung oder durch Ansaugen an dem Schleifteller (3) gehalten wird.

4. Verfahren nach einem der vorhergehenden Ansprüche, **dadurch gekennzeichnet, dass** der Schleifteller (3) mit dem daran befestigten Schleifband (5) rotierend, vibrierend oder orbital bewegt wird.

5. Verfahren nach einem der vorhergehenden Ansprüche, **dadurch gekennzeichnet, dass** das Schleifband (5) nach dem Beschleifen der Fehlerstelle vom Schleifteller (3) gelöst wird.

6. Verfahren nach einem der vorhergehenden Ansprüche, **dadurch gekennzeichnet, dass** das Schleifband (5) nach dem Lösen vom Schleifteller (3) taktweise um die zugeordnete Längserstreckung der Fehlerstelle weiterbewegt wird.

7. Schleifeinrichtung zur Durchführung des Verfahrens nach Anspruch 1 mit einem flexiblen Schleifband, **dadurch gekennzeichnet, dass** ein das Schleifband (5) tragender Schleifteller (3) an einem Roboterarm (2) befestigt ist, der rechnergesteuert mit einer die Fehlerstelle erkennenden Sensorik in Wirkverbindung steht, wobei dem Schleifteller (3) ein Ausstoßer (9) zugeordnet ist, zum Lösen des an dem Schleifteller (3) gehaltenen Schleifbandes (5).

8. Schleifeinrichtung nach Anspruch 7, **dadurch gekennzeichnet, dass** das Schleifband (5) in einem Spender gelagert ist, der aus einer im Bereich des Roboterarms (2) angeordneten Kassette (4) besteht.

9. Schleifeinrichtung nach einem der Ansprüche 7 bis 8, **dadurch gekennzeichnet, dass** zumindest eine der Längskanten des Schleifbandes (5) konturiert ist.

10. Schleifeinrichtung nach Anspruch 7 bis 9, **dadurch gekennzeichnet, dass** die Kassette (4) eine Aufwickelwelle (8) und eine Abwickelwelle (7) aufweist, zum Auf- und Abwickeln des Schleifbandes (5), wobei die Aufwickelwelle (8) taktweise antreibbar ist.

11. Schleifeinrichtung nach Anspruch 10, **dadurch gekennzeichnet, dass** der Abwickelwelle (7) zugeordnet ein Sensor vorgesehen ist, mit dem das Ende des Schleifbandes (5) erkennbar ist.

12. Schleifeinrichtung nach Anspruch 11, **dadurch gekennzeichnet, dass** der Sensor zur Enderkennung des Schleifbandes (5) aus einem Lasersender (14) besteht, wobei das Schleifband (5) im Endbereich eine Durchbrechung aufweist, die mit einem Laserstrahl (15) des Lasersenders korrespondiert.

13. Schleifeinrichtung nach einem der Ansprüche 10 bis 12, **dadurch gekennzeichnet, dass** der Abwickelwelle (7) zugeordnet eine Sensorik vorgesehen ist, zum Erkennen eines gerissenen Schleifbandes (5).

14. Schleifeinrichtung nach Anspruch 13, **dadurch gekennzeichnet, dass** die Sensorik aus einem Bewegungsensor (16) und einem sich synchron mit dem Schleifband (5) oder der Abwickelwelle (7) bewegenden Mitläufer (17) besteht, der mit vom Bewegungssensor (16) erkennbaren Markierungen versehen ist.

15. Schleifeinrichtung nach einem der Ansprüche 7 bis 14, **dadurch gekennzeichnet, dass** Spannmittel vorgesehen sind, mit denen das Schleifband (5) gespannt ist, wobei ein Spannmittel einlaufseitig zum Schleifteller (3) und ein weiteres Spannmittel auslaufseitig vorgesehen sind.

## Claims

1. A method for removing a flaw of a treated, in particular finish-painted surface by grinding, wherein after a detection of the flaw, a flexible abrasive sheet is moved toward the surface and pressed against the flaw to be treated, **characterized in that** the flaw is detected by means of a sensor system, which is operationally connected to a robot arm (2) supporting a grinding disk (3), wherein the abrasive sheet formed as an abrasive belt (5) is supplied to the grinding disk (3) and it is pressed against the flaw.

2. The method according to Claim 1, **characterized in that** the abrasive sheet (5) is detachably connected in an integrally-joined or friction-locked manner to the grinding disk (3).

3. The method according to Claim 1 or 2, **characterized in that** the abrasive belt (5) is held on the grinding disk (3) by a hook-and-loop connection or adhesive bond or by suction.

4. The method according to any one of the preceding claims, **characterized in that** the grinding disk (3) having the abrasive belt (5) fastened thereon is moved in a rotating, vibrating, or orbital manner.

5. The method according to any one of the preceding claims, **characterized in that** the abrasive belt (5) is detached from the grinding disk (3) after the grinding of the flaw.

6. The method according to any one of the preceding claims, **characterized in that** the abrasive belt (5) is moved further cyclically by the associated longitudinal extension of the flaw after the detachment from the grinding disk (3).

7. A grinding device for carrying out the method according to Claim 1, having a flexible abrasive belt, **characterized in that** a grinding disk (3) supporting the flexible abrasive belt (5) is fastened on a robot arm (2), which is operationally connected in a computer-controlled manner to a sensor system detecting the flaw, whereby an ejector (9) is associated with the grinding disk (3) for detaching the abrasive belt (5) held on the grinding disk (3).

8. The grinding device according to Claim 7, **characterized in that** the abrasive belt (5) is mounted in a dispenser, said dispenser consisting of a cassette (4) arranged in the region of the robot arm (2).

9. The grinding device according to any one of Claims 7 to 8, **characterized in that** at least one of the longitudinal edges of the abrasive belt (5) is contoured.

10. The grinding device according to any one of Claims 7 to 9, **characterized in that** the cassette (4) comprises a winding shaft (8) and an unwinding shaft (7), for winding and unwinding the abrasive belt (5), whereby the winding shaft (8) is cyclically drivable.

11. The grinding device according to Claim 10, **characterized in that** a sensor, using which the end of the abrasive belt (5) is detectable, is associated with the unwinding shaft (7).

12. The grinding device according to Claim 11, **characterized in that** the sensor for the end detection of the abrasive belt (5) consists of a laser emitter (14), wherein the abrasive belt (5) comprises a passage in the end region, which corresponds to a laser beam (15) of the laser emitter.

13. The grinding device according to any one of Claims 10 to 12, **characterized in that** a sensor system is provided associated with the unwinding shaft (7), for detecting a torn abrasive belt (5).

14. The grinding device according to Claim 13, **characterized in that** the sensor system consists of a movement sensor (16) and a follower (17), which moves synchronously with the abrasive belt (5) or the unwinding shaft (7), and which is provided with markings detectable by the movement sensor (16).

15. The grinding device according to any one of Claims 7 to 14, **characterized in that** tensioning means are provided, using which the abrasive belt (5) is tensioned, whereby one tensioning means is provided on the intake side to the grinding disk (3) and a further tensioning means is provided on the outlet side.

## Revendications

1. Procédé pour éliminer par meulage un défaut d'une surface traitée, en particulier d'une surface peinte finie, dans lequel, après une détection du défaut, une feuille abrasive flexible est déplacée vers la surface et pressée contre le défaut à traiter, **caractérisé en ce que** le défaut est détecté au moyen d'un système de capteurs qui est en liaison fonctionnelle avec un bras de robot (2) portant un disque de meulage (3), la feuille abrasive réalisée sous la forme d'une bande abrasive (5) étant amenée au disque de meulage (3) puis pressée contre le défaut.

2. Procédé selon la revendication 1, **caractérisé en ce que** la bande abrasive (5) est reliée de manière détachable au disque de meulage (3) par liaison de matière ou par adhérence.

3. Procédé selon la revendication 1 ou 2, **caractérisé en ce que** la bande abrasive (5) est maintenue sur le disque de meulage (3) par liaison agrippante ou adhésive ou par aspiration.

4. Procédé selon l'une des revendications précédentes, **caractérisé en ce que** le disque de meulage (3) avec la bande abrasive (5) qui y est fixée est déplacé de manière rotative, vibrante ou orbitale.

5. Procédé selon l'une des revendications précédentes, **caractérisé en ce que** la bande abrasive (5) est détachée du disque de meulage (3) après le meulage du défaut.

6. Procédé selon l'une des revendications précédentes, **caractérisé en ce que**, après avoir été détachée du disque de meulage (3), la bande abrasive (5) est déplacée de manière cadencée de l'extension longitudinale associée au défaut.

7. Dispositif de meulage pour mettre en œuvre le procédé selon la revendication 1 avec une bande abrasive flexible, **caractérisé en ce qu'**un disque de meulage (3) portant la bande abrasive (5) est fixé à un bras de robot (2) qui est en liaison fonctionnelle commandée par ordinateur avec un système de capteurs détectant le défaut, un éjecteur (9) étant associé au disque de meulage (3) pour détacher la bande abrasive (5) maintenue sur le disque de meulage (3).

8. Dispositif de meulage selon la revendication 7, **caractérisé en ce que** la bande abrasive (5) est montée dans un distributeur constitué d'une cassette (4) disposée dans la zone du bras de robot (2).

9. Dispositif de meulage selon l'une des revendications 7 à 8, **caractérisé en ce qu'**au moins l'un des bords longitudinaux de la bande abrasive (5) est profilé.

10. Dispositif de meulage selon les revendications 7 à 9, **caractérisé en ce que** la cassette (4) présente un arbre d'enroulement (8) et un arbre de déroulement (7) pour l'enroulement et le déroulement de la bande abrasive (5), l'arbre d'enroulement (8) pouvant être entraîné de manière cadencée.

11. Dispositif de meulage selon la revendication 10, **caractérisé en ce qu'**il est prévu un capteur, associé à l'arbre de déroulement (7), avec lequel la fin de la bande abrasive (5) peut être détectée.

12. Dispositif de meulage selon la revendication 11, **caractérisé en ce que** le capteur servant à détecter la fin de la bande abrasive (5) est constitué d'un émetteur laser (14), la bande abrasive (5) présentant dans la zone terminale une ouverture qui correspond à un faisceau laser (15) de l'émetteur laser.

13. Dispositif de meulage selon l'une des revendications 10 à 12, **caractérisé en ce qu'**il est prévu un système de capteurs, associé à l'arbre de déroulement (7), pour détecter une bande abrasive (5) déchirée.

14. Dispositif de meulage selon la revendication 13, **caractérisé en ce que** le système de capteurs se compose d'un capteur de mouvement (16) et d'un élément suiveur (17) se déplaçant de manière synchrone avec la bande abrasive (5) ou l'arbre de déroulement (7), lequel élément suiveur est muni de marques détectables par le capteur de mouvement (16).

15. Dispositif de meulage selon l'une des revendications 7 à 14, **caractérisé en ce qu'**il est prévu des moyens de tension avec lesquels la bande abrasive (5) est tendue, un moyen de tension étant prévu du côté entrée du disque de meulage (3) et un autre moyen de tension du côté sortie.
